# NOUVEAU FASCICULE DE BREVET EUROPEEN

(11) **EP 2 781 321 B2**
(45) Date de publication et mention de la décision concernant l'opposition: **08.01.2020**
(45) Mention de la délivrance du brevet: 30.11.2016
(21) Numéro de dépôt: 14158731.1
(22) Date de dépôt: 11.03.2014
(51) Int. Cl.: B26B 19/44

(54) **Tondeuse aspirante monomoteur**
Einmotoriger Haarschneider mit Ansaugfunktion
Single-motor suction hair clipper

(30) Priorité: 22.03.2013 FR 1352617
(43) Date de publication de la demande: 24.09.2014
(73) Titulaire: SEB S.A., 69130 Ecully (FR)
(72) Inventeur: Chambon, Vincent, 69510 SOUCIEU EN JARREST (FR); Maisonneuve, Martial, 38090 VILLEFONTAINE (FR); Vacheron, Xavier, 69740 GENAS (FR)
(74) Mandataire: Bourrières, Patrice

(56) Documents cités:
- EP-A1- 2 105 267
- WO-A1-01/83172
- WO-A1-2008/032279
- WO-A2-2006/134576
- GB-A- 2 387 137
- JP-A- 2013 034 824
- US-A- 2 716 279
- US-A- 2 716 279
- US-A- 2 946 123
- US-A- 4 972 584
- US-B1- 7 114 257

## Description

La présente invention concerne le domaine technique des tondeuses à cheveux ou à barbes. Plus particulièrement, l'invention concerne des tondeuses intégrant un système d'aspiration pour collecter les poils coupés.

Dans ce domaine, il est connu des tondeuses comprenant un boîtier renfermant une turbine motorisée qui a pour but de créer une dépression dans une chambre d'aspiration. Ainsi, les cheveux coupés sont aspirés par une buse d'aspiration communiquant avec la chambre d'aspiration. On connaît un document US20060230619 tout comme le document EP2239107, au nom de la demanderesse, qui décrivent une tondeuse à cheveux filaire comprenant un boîtier intégrant un bloc de coupe à l'avant du boîtier actionné par un premier moteur et une turbine à l'arrière du boîtier destinée à créer une dépression dans une chambre d'aspiration, la turbine étant entrainée par un deuxième moteur. Le boîtier présente une buse d'aspiration adjacente au bloc de coupe et communiquant avec la chambre d'aspiration. Cette dernière présente une forme creuse destinée à recevoir les cheveux coupés, celle-ci étant détachable du boîtier. Cette structure oblige l'utilisation de deux moteurs indépendants ce qui augmente l'encombrement et le coût du produit. De plus, une telle tondeuse est alimentée par une prise électrique, ce qui est donc un inconvénient pour l'utilisation et le transport.

On connaît un autre document EP1216800 qui décrit une tondeuse à cheveux comprenant un boîtier définissant une buse d'aspiration, une chambre d'aspiration destinée à créer un flux d'air par une turbine et un réservoir amovible destiné à recevoir les cheveux coupés. La tondeuse comprend un bloc de coupe actionné par un moteur électrique à deux sorties, ladite turbine étant couplée à la sortie opposée du bloc de coupe. La tondeuse décrite dans ce document comprend un seul moteur pour les fonctions de coupe et d'aspiration, ce qui optimise le coût de revient du produit. Cependant, en raison de l'agencement des deux sorties moteur, la chambre d'aspiration se trouve à l'extrémité opposée de la buse d'aspiration avec un renvoi d'angle du flux d'air. Par conséquent, le flux d'aspiration est étendu dans le boîtier, ce qui signifie un effet aspirant des cheveux coupés insuffisant.

Le but de la présente invention est de remédier aux inconvénients susmentionnés et de proposer une tondeuse à cheveux ou à barbes plus compacte, plus économique en énergie et plus efficace en aspiration des cheveux coupés, tout en ayant un coût de fabrication faible.

Un autre but de l'invention est de proposer une tondeuse ayant une construction simple, facile à assembler.

Encore un autre but de l'invention est de proposer un réservoir d'une capacité de stockage améliorée pour les cheveux coupés.

Afin d'atteindre ces objectifs, l'invention concerne une tondeuse aspirante comprenant un boîtier renfermant un bloc de coupe composé d'une lame fixe et d'une lame mobile destinée à être entrainée en oscillation ; un moteur électrique pour entrainer le mouvement de ladite lame mobile ; un système d'aspiration comprenant : un réservoir démontable du boîtier, présentant à son extrémité avant, une bouche d'aspiration adjacente au bloc de coupe ; une turbine destinée à générer une dépression au moins dans le réservoir, la turbine étant destinée à être entrainée par ledit moteur. Le moteur comprend un unique arbre de sortie présentant, à la fois, des moyens d'accouplement à la turbine et des moyens d'entrainement de la lame mobile.

Ceci permet de raccourcir le parcours du flux d'air sans renvoi d'angle, donc d'améliorer l'aspiration des cheveux coupés. De plus, l'utilisation d'un seul moteur permet de diminuer le coût du produit et de l'alimenter en batterie pour faciliter le transport et l'ergonomie. Lesdits moyens d'accouplement à la turbine et lesdits moyens d'entraînement de la lame mobile peuvent être des dispositifs mécaniques conventionnels utilisés dans les petits appareils électroménagers.

La turbine est agencée entre le réservoir et le moteur. Ceci a pour avantage d'aménager en série les éléments du système d'aspiration dans l'ordre et respectivement : la bouche d'aspiration, le réservoir, la turbine et le moteur. Ceci permet de raccourcir le parcours du flux d'air sans renvoi d'angle, donc d'améliorer l'aspiration des cheveux coupés.

De surcroît, le réservoir présente à son extrémité arrière une ouverture communiquant avec la turbine. Le réservoir est donc traversant en ligne droite pour laisser passer le flux d'air, ce qui augmente l'efficacité d'aspiration.

Ainsi, la tondeuse aspirante comprend un moyen de filtrage agencé entre la turbine et l'ouverture. Le moyen de filtrage peut être choisi parmi plusieurs types de filtre à air, comme par exemple un filtre nylon, avec des mailles de 0,2 mm de largeur et 0,06 mm d'épaisseur, ceci ayant pour but de filtrer les poils coupés et de maintenir la turbine propre et fiable.

De préférence, le moyen de filtrage est solidaire du réservoir. Ceci permet de faciliter le montage des pièces et de garder les poils coupés dans le réservoir au moment du démontage de celui-ci.

Avantageusement, au moins l'extrémité arrière du réservoir présente une section substantiellement circulaire et un dégagement en forme de U destiné à loger l'arbre de sortie. Cette forme du réservoir permet de lui attribuer un volume occupant substantiellement la totalité de la portion du boîtier dans laquelle est aménagé le réservoir, ce qui augmente la capacité de stockage des poils coupés.

Selon un mode de réalisation, la tondeuse comprend au moins un peigne définissant une longueur de coupe monté sur le bloc de coupe.

De surcroît, la tondeuse comprend au moins deux peignes amovibles et interchangeables entre eux.

Ainsi, le boîtier comprend à son extrémité opposée du bloc de coupe un moyen de réglage du peigne.

Par ailleurs, le boîtier comprend un moyen d'affichage indiquant le positionnement dudit peigne.

L'invention sera mieux comprise à l'étude des modes de réalisation pris à titre nullement limitatif et illustrés dans le figures annexées dans lesquelles :
- La figure 1 est une vue de la tondeuse avec son peigne démonté ;
- La figure 2 est une vue de coté de la tondeuse partiellement éclatée ;
- La figure 3 est une vue en perspective de la tondeuse en éclaté ;
- Les figures 4 et 5 montrent une forme précise du réservoir.

Une tondeuse corporelle telle qu'illustrée à la figure 1 et désignée dans son ensemble par la référence 1 comprend un boîtier 10, 10' définissant un corps creux 11, 11'. La tondeuse comprend à l'extrémité avant E1 du boîtier un bloc de coupe 20 comprenant une lame fixe 21 et une lame mobile 22 destinée à effectuer un mouvement de va-et-vient par rapport à la lame fixe 21. Afin de pouvoir définir une longueur de coupe des cheveux ou de barbe précise, la tondeuse est équipée d'au moins un peigne 7 amovible sur le boîtier 10, 10', le mouvement du peigne 7 par rapport au bloc de coupe étant actionné par un moyen de réglage rotatif 8 qui est, dans l'exemple illustré, un bouton 8 monté sur l'axe Δ de symétrie de la tondeuse. Le mouvement rotatif du bouton 8 autour du même axe Δ est transformé en un mouvement en translation du peigne 7 par des moyens de transmission (T) mécanique.

Tel que visible à la figure 2, la tondeuse comprend dans son corps creux 11, 11' un système d'aspiration 40 des cheveux coupés. Ce système d'aspiration 40 comprend tout d'abord une turbine 43 d'un axe de symétrie Δ' ayant des hélices 43' destinée à générer une dépression dans le corps creux, ladite turbine 43 étant en communication de fluide avec un réservoir 42 et une bouche d'aspiration 41 adjacente au bloc de coupe 20. Les cheveux coupés sont donc aspirés par la bouche d'aspiration 41 et ensuite stockés dans ledit réservoir 42 communiquant en fluide avec la turbine par une ouverture 6 à l'arrière. Il peut y avoir des moyens de filtrage entre le réservoir 42 et la turbine 43 afin d'empêcher les cheveux d'entrer dans la turbine 43.

Cet agencement en série avec un ordre spécifique (réservoir puis turbine puis moteur) permet d'optimiser l'efficacité d'aspiration et l'utilisation de la tondeuse. En effet, la dépression générée par la turbine s'applique directement dans le réservoir 42 qui est agencé à proximité de la bouche d'aspiration 41, ce qui raccourci le passage du flux d'air afin de gagner en efficacité d'aspiration des cheveux coupés.

Afin de pouvoir réaliser une telle structure sans pour autant ajouter d'autres moyens d'actionnement du bloc de coupe susceptibles d'encombrer le boîtier, nous proposons une turbine destinée à être entraînée par un moteur électrique 30 comprenant un seul arbre de sortie 31 coaxial avec la turbine 43 tel que visible à la figure 3. Tel que visible à la figure 3, ledit arbre de sortie 31 est opérationnel uniquement sur un coté du moteur électrique 30. Sur cet arbre de sortie 31, il est prévu des moyens d'accouplement à la turbine présentés sous forme d'une came 32 destinée à s'incruster dans une cavité 432 de la turbine 43 afin d'entraîner celle-ci en rotation autour de l'axe Δ'.

Toujours à la figure 3, l'arbre de sortie 31 comprend en outre, à l'extrémité avant E1 et du même coté du moteur électrique 30, des moyens d'entrainement 33 de la lame mobile 22. Ces derniers présentent notamment un doigt excentrique 33 destiné à entraîner le mouvement va-et-vient de la lame mobile 22 par rapport à la lame fixe 21. Ceci peut être convenu par tout système d'entrainement du bloc de coupe d'une tondeuse conventionnelle qui est à la portée de l'homme du métier.

Dans le but de récupérer le mouvement de l'arbre de sortie pour actionner le bloc de coupe, la turbine 43 comprend une bague 431 de l'axe Δ', montée sur l'arbre de sortie 31 pour que celui-ci traverse la turbine 43 par le centre, ladite cavité 432 étant présentée à l'extrémité de la bague 431 du coté où se trouve le moteur 30. Et le réservoir 42 tel qu'illustré en détail aux figures 5 et 6 présente une forme intérieure en U dans laquelle est logé l'arbre du moteur 30. Le réservoir 42 peut aussi présenter une section substantiellement circulaire permettant de maximiser la capacité de stockage.

Avantageusement, le réservoir 42 est attaché au corps de la tondeuse par des moyens de fixation 44, par exemple fixation par clipsage, permettant une fixation réversible. Le réservoir 42 est donc détachable du boîtier pour un nettoyage facile et fiable.

En fonctionnement, l'utilisateur démonte le réservoir 42 quand celui-ci est plein. Il vide le contenu par simple tapotement et éventuellement nettoie l'intérieur avec l'eau du robinet. Il remet le réservoir 42 en place en clippant les moyens de fixation sur le boîtier.

Selon une alternative améliorée, le bouton 8 de réglage est agencé à l'extrémité arrière E2 de la tondeuse 1 permettant un aménagement interne compact avec un système d'aspiration plus performant.

Bien entendu, d'autres modifications peuvent être apportées à l'invention dans le cadre des revendications annexées.

## Revendications

1. Tondeuse aspirante comprenant un boîtier (10) renfermant
- un bloc de coupe (20) composé d'une lame fixe (21) et d'une lame mobile (22) destinée à être entrainée en oscillation;
- un moteur (30) électrique pour entrainer le mouvement de ladite lame mobile (22);
- un système d'aspiration (40) comprenant:
∘ un réservoir (42) démontable du boîtier (10), présentant à son extrémité avant (El), une bouche d'aspiration (41) adjacente au bloc de coupe (20),
∘ une turbine (43), agencée entre le réservoir (42) et le moteur (30), destinée à générer une dépression au moins dans le réservoir (42), la turbine (43) étant destinée à être entrainée par ledit moteur (30);
où le moteur (30) comprend un unique arbre (31) de sortie présentant, à la fois, des moyens d'accouplement (32) à la turbine (43) et des moyens d'entrainement (33) de la lame mobile (22) du même côté du moteur (30),
où le réservoir (42) présente à son extrémité arrière (E2) une ouverture (6) communiquant avec la turbine,
et où la tondeuse aspirante comprend un moyen de filtrage agencé entre la turbine (43) et l'ouverture (6).

2. Tondeuse aspirante selon la revendication précédente, **caractérisée en ce que** le moyen de filtrage est solidaire du réservoir (42)

3. Tondeuse aspirante selon une des revendications précédentes, **caractérisée en ce qu'**au moins l'extrémité arrière (E2) du réservoir (42) présente une section substantiellement circulaire et un dégagement en forme de U destiné à loger l'arbre (31) de sortie.

4. Tondeuse aspirante selon une des revendications précédentes, **caractérisée en ce qu'**elle comprend au moins un peigne (7) définissant une longueur de coupe monté sur le bloc de coupe.

5. Tondeuse aspirante selon la revendication précédente, **caractérisée en ce qu'**elle comprend au moins deux peignes amovibles et interchangeables entre eux.

6. Tondeuse aspirante selon la revendication 4 ou 5, **caractérisée en ce que** le boîtier (10) comprend à son extrémité opposée du bloc de coupe un moyen de réglage (8) du peigne (7).

7. Tondeuse aspirante selon une des revendications 4 à 6, **caractérisée en ce que** le boîtier (10) comprend un moyen d'affichage indiquant le positionnement dudit peigne (7).

## Patentansprüche

1. Haarschneider mit Ansaugfunktion mit einem Gehäuse (10), in dem Folgendes untergebracht ist:
- eine Schneideinheit (20), bestehend aus einer feststehenden Klinge (21) und einer beweglichen Klinge (22), die dafür bestimmt ist, oszillierend angetrieben zu werden;
- ein Elektromotor (30) für den Antrieb der genannten beweglichen Klinge (22);
- eine Absaugung (40) mit:
- einem vom Gehäuse (10) abnehmbaren Behälter (42), der an seinem vorderen Ende (E1) angrenzend an die Schneideinheit (20) eine Saugöffnung (41) aufweist,
- einem Gebläse (43), die zwischen dem Behälter (42) und dem Motor (30) angeordnet ist, zum Erzeugen eines Unterdrucks zumindest in dem Behälter (42), wobei das Gebläse (43) dafür bestimmt ist, von dem genannten Motor (30) angetrieben zu werden;
wobei der Motor (30) eine einzige Abtriebswelle (31) umfasst, die sowohl Mittel (32) zum Ankuppeln an das Gebläse (43) und Mittel (33) zum Antreiben der beweglichen Klinge (22) auf der gleichen Seite des Motors (30) aufweist,
wobei der Behälter (42) an seinem hinteren Ende (E2) eine Öffnung (6) aufweist, die mit dem Gebläse verbunden ist,
und wobei die Haarschneider mit Ansaugfunktion eine Filtervorrichtung umfasst, die zwischen dem Gebläse (43) und der Öffnung (6) angeordnet ist.

2. Haarschneider mit Ansaugfunktion nach dem vorhergehenden Anspruch, **dadurch gekennzeichnet, dass** die Filtervorrichtung mit dem Behälter (42) fest verbunden ist.

3. Haarschneider mit Ansaugfunktion nach einem der vorhergehenden Ansprüche, **dadurch gekennzeichnet, dass** zumindest das hintere Ende (E2) des Behälters (42) einen im Wesentlichen kreisförmigen Querschnitt und eine Aussparung in U-Form aufweist, welche die Abtriebswelle (31) aufnimmt.

4. Haarschneider mit Ansaugfunktion nach einem der vorhergehenden Ansprüche, **dadurch gekennzeichnet, dass** er zumindest einen Kamm (7) aufweist, der eine Schnittlänge bestimmt und an der Schneideinheit montiert ist.

5. Haarschneider mit Ansaugfunktion nach dem vorhergehenden Anspruch, **dadurch gekennzeichnet, dass** er mindestens zwei abnehmbare und untereinander austauschbare Kämme umfasst.

6. Haarschneider mit Ansaugfunktion nach Anspruch 4 oder 5, **dadurch gekennzeichnet, dass** das Gehäuse (10) an seinem der Schneideinheit gegenüberliegenden Ende eine Einstellvorrichtung (8) für den Kamm (7) aufweist.

7. Haarschneider mit Ansaugfunktion nach einem der Ansprüche 4 bis 6, **dadurch gekennzeichnet, dass** das Gehäuse (10) eine Anzeigevorrichtung umfasst, die die Position des genannten Kammes (7) angibt.

## Claims

1. Vacuum trimmer (1) comprising a casing (10) containing
- a cutting block (20) composed of a fixed blade (21) and a mobile blade (22) intended to be driven in oscillation;
- an electric motor (30) to drive the movement of said mobile blade (22);
- a suction system (40) comprising:
- a reservoir (42) removable from the casing (10) having at its front end (E1), a suction mouth (41) adjacent to the cutting block (20)
- a turbine (43), arranged between the reservoir (42) and the motor (30), designed to generate a vacuum at least in the reservoir (42), the turbine (43) being intended to be driven by said motor (30);
wherein the motor (30) comprises a single output shaft (31) having both means (32) for coupling to the turbine (43) and means (33) for driving the mobile blade (22) on the same side of the motor (30),
wherein the reservoir (42) has at its rear end (E2) an opening (6) communicating with the turbine
and wherein the vacuum trimmer comprises filtering means arranged between the turbine (43) and the opening (6).

2. Vacuum trimmer according to the preceding claim, **characterised in that** the filtering means is integral with the reservoir (42).

3. Vacuum trimmer according to one of the preceding claims, **characterised in that** at least the rear end (E2) of the reservoir (42) has a substantially circular cross-section and a U-shaped cutout intended to house the output shaft (31).

4. Vacuum trimmer according to one of the preceding claims, **characterised in that** it comprises at least one comb (7) defining a cutting length mounted on the cutting block.

5. Vacuum trimmer according to the previous claim, **characterised in that** it comprises at least two removable and interchangeable combs.

6. Vacuum trimmer according to claim 4 or 5, **characterised in that** the casing (10) comprises at its end opposite to the cutting block means (8) for adjusting the comb (7).

7. Vacuum trimmer according to one of claims 4 to 6, **characterised in that** the casing (10) comprises a display means indicating the position of said comb (7).
